# EUROPÄISCHE PATENTANMELDUNG

(11) **EP 4 491 063 A1**
(43) Veröffentlichungstag der Anmeldung: **15.01.2025**
(21) Anmeldenummer: 23184356.6
(22) Anmeldetag: 10.07.2023
(51) Int. Cl.: A47B 47/00, A47B 87/00, A47B 87/02

(54) **REGAL-MODULE**

(71) Anmelder: Meuleman, André, 53902 Bad Münstereifel (DE)
(72) Erfinder: Meuleman, André, 53902 Bad Münstereifel (DE)
(74) Vertreter: Limbeck, Achim

(57) **Zusammenfassung**

Die vorliegende Erfindung betrifft Regal-Module (1, 1', 1 "), einzeln und kombiniert einsetzbar, bestehend aus einem als Quader ausgebildeten Basisrahmen (10) mit zumindest gegenüberliegend identisch ausgebildeten Seitenwänden (100) und mindestens einer oberen und/oder unteren Abdeckung (101', 101"), wobei die Seitenwände (100) und die mindestens eine Abdeckung (101', 101") zur Bildung des Basisrahmens (10) miteinander verschraubt und/oder vernietet sind und die Basisrahmen (10) mehrerer Regal-Module (1, 1', 1") ausgeführt sind, nebeneinander, übereinander und/oder übereinander versetzt, gestellt und miteinander befestigt werden zu können. Die erfindungsgemäßen Regal-Module (1, 1', 1") sind dadurch gekennzeichnet, dass sie mehrere Verstärkungs- und/oder Verbindungsprofile (11) umfassen, die in entsprechend korrespondierende Aufnahmen (1000) der Seitenwände (100) einschiebbar sind und mittels derer übereinander sowie verwindungssteif miteinander verbundene Seitenwände (100) geschaffen werden.

## Beschreibung

### Technisches Gebiet

Die vorliegende Erfindung betrifft Regal-Module aus Stahlblech nach dem Oberbegriff des Anspruchs 1.

### Stand der Technik

Herkömmliche Regal-Module bestehen überwiegend aus Holz. Man verwendet hierzu üblicherweise Sperrholz. Sperrholz besteht aus mindestens drei miteinander verleimt und gepresste Holzlagen. Nach Außen bekommen die Platten ein Furnier. Es definiert die Farbe und äußeres Aussehen des Regals.

Die Regale bestehen in der Regel aus einem rundum in etwa rechteckigem Rahmen der auf dem Boden stehend oder hängend an einer Wand, in verschiedenen Formationen angeordnet werden kann. Die vordere Öffnung kann mit einer Tür ergänzt werden und die Rückseite, mit einer Wand verschlossen werden.

Aus dem Stand der Technik fällt folgendes auf: Die Regal-Module aus Sperrholz haben einen hohen Leim-Anteil und damit einen nachteiligen, umweltschädigenden, chemischen Herstellungsprozess. Die Spanplatten geben über Jahren Formaldehyd frei. Formaldehyd ist eine allgegenwärtige Spurenchemikalie und die am häufigsten vorkommende Carbonylverbindung in der Atmosphäre. Formaldehyd reizt die Schleimhäute und kann Krebs auslösen. Mechanische Verbindungselemente für den Zusammenbau der Regal-Module sind spezifisch für die Möbelindustrie hergestellt, finden jedoch in dem Sperrholz einen recht weichen Befestigungsuntergrund der nach mehrfachem Verschrauben stark an mechanische Festigkeit verliert. Die erforderliche Verwindungssteife verschlechtert sich schnell und deutlich. Bei Wasserbelastung durch Rohrbruch oder Überflutung erfolgt sehr schnell eine Durchfeuchtung des Holzes die mit unschöne Veränderungen des Aussehens verbunden ist. Sperrholzteile dürfen nicht verbrannt werden. Sie sind dem Sperrmüll zu zuführen. Sperrholz brennt sehr schnell und ausgiebig.

Aus dem Stand der Technik sind weiterhin folgende zusätzliche Schriften bekannt: DE 84 30 823 U1 beschreibt ein Büro-Möbelelement zum Zusammenbau mit weiteren Möbelelementen. DE 15 91 623 C beschreibt einen zerlegbaren Schrank für Geräte und Einschübe der Nachrichtentechnik. Die WO 2016/041 002 A1 beschreibt Regal-Modul-Schränke die über eine Steck-, Klemmvorrichtung zusammengefügt werden. Die US 2016/0095 430 A1 beschreibt ein Regal-Modul-System als Rahmenkonstruktion.

### Darstellung der Erfindung

Der vorliegenden Erfindung liegt die Aufgabe zugrunde, die vorgenannten Nachteile zu beseitigen und Regal-Module zu schaffen, welche variabel sind und sich durch eine hohe Flexibilität und eine einfache Bauweise auszeichnen.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Regal-Module sind in den abhängigen Unteransprüchen angegeben.

Die erfindungsgemäßen Regal-Module umfassen danach mehrere Verstärkungs- und/oder Verbindungsprofile, die in entsprechend korrespondierende Aufnahmen der Seitenwände einschiebbar sind und mittels derer übereinander sowie verwindungssteif miteinander verbundene Seitenwände geschaffen werden.

Die erfindungsgemäßen Regal-Module bestehen vorzugsweise aus Stahlblech, sind einzeln und kombiniert einsetzbar, und vorteilhafterweise geeignet für den Einbau von energietechnischen Geräten, als normales Mobiliar für Wohn-, Schlaf- und Kellerräume, für Büroräume, Lagerräume und jegliche verwandte Aufstellung im Innen- und Außenbereich.

Stahlblech ist ein nachhaltiges und sehr umweltfreundliches Material und fügt sich optimal in unserer vorhandener Kreislaufwirtschaft ein durch seine funktions- und bedarfsabhängige Flexibilität. Nach der Demontage des Gehäuses können die Teile nach der Erstverwendung in einer Zweitverwendung geführt werden. Stahlblech wird überwiegend verzinkt verwendet und ist in seiner Formgebung sehr flexibel. Es wird durch sehr genaues Stanzen, Schneiden und Verwendung von Mehrfach-Biegung zu intelligente und komplexe Teile geformt und industriell gefertigt. In der Regel verwendet man verzinktes Stahlblech. Diese Materialien können in allen Farben mit bleifreiem Pulver beschichtet werden, dadurch sind diese Teile gegen Korrosion gesichert und langlebig verwendbar. Die modernen Pulver-Sorten und die industriellen Beschichtungsanlagen lassen beliebige kreative und ästhetische Gestaltungsmöglichkeiten zu. Stahlblech ist nicht brennbar und besitzt eine hohe mechanische Festigkeit.

Die erfindungsgemäße Regal-Module ermöglichen vorteilhafte Gestaltungsmöglichkeiten, die sich aus einer bevorzugt kubisch, hochgezogenen oder langgezogene Form der einzelnen Regal-Module ergeben. Die Seitenwände und mindestens eine Abdeckung umfassen vorteilhafterweise Befestigungsbohrungen, die es ermöglichen die Regal-Module übereinander, nebeneinander auch seitlich versetzt zu befestigen. Die Regal-Module können vorzugsweise um 90° nach links oder rechts gedreht werden und umfassen jeweils mindestens ein Befestigungsteil, mittels dem sie an anderen Regal-Modulen befestigt werden können. Das mindestens eine Befestigungsteil kann dabei auch zum Befestigen der Regal-Module an einer Wand oder einer Decke genutzt werden.

Ein solches Befestigungsteil kann bspw. als Winkel und/oder als U-Profil oder einer Kombination aus beidem ausgebildet sein und mindestens eine Öffnung zur Einbringung eines Verbindungsmittels (bspw. eine Schraube) umfassen.

Um bei Stapelung der Regal-Module von unten nach oben ein größeres Raumvolumen als das von einem Würfel zu bekommen, werden vorzugsweise Verstärkungs- und/oder Verbindungsprofile in den Seitenwänden, Türen und/oder Rückwänden eingeschoben und befestigt; so ergeben sich verwindungssteife höhere Seitenwänden, Türen und/oder Rückwände.

Die Verstärkungs- und/oder Verbindungsprofile sind vorzugsweise als - vorzugsweise längliche und/oder quaderförmige, u- oder c-förmige oder runde- Profile, Rohre, Stege, Stangen oder dergleichen geformt, die ausgebildet sind, in den Seitenwänden, Türen und/oder Rückwänden in entsprechend gegenüberliegend und mit den Verstärkungs- und/oder Verbindungsprofilen korrespondierend ausgebildeten Aufnahmen form- und/oder kraftschlüssig aufgenommen zu werden, vorteilhafterweise, dass die Verstärkungs- und/oder Verbindungsprofile derart in die Aufnahmen hineinragen und/oder in oder an den Aufnahmen aufgenommen sind, dass die entsprechenden Seitenwände, Türen und/oder Rückwände nach ihrem Zusammenfügen mittels der Verstärkungs- und/oder Verbindungsprofile jeweils formschlüssig aneinanderliegen.

Die Verstärkungs- und/oder Verbindungsprofile bilden einen höheren Zugangsraum, in dem man bei zwei oder drei Regal-Module übereinander angeordnet, zwischen der ganz unteren und einer oberen Abdeckung, die Abdeckungen entfallen lässt und dadurch ein höheres Raumvolumen entsteht. Diese bietet dem Anwender eine große Flexibilität an Gestaltungsmöglichkeiten, zum Beispiel für Unterbringung von Kleidungsstücken. Alternativ kann auch ein hochgezogenes Regal-Modul verwendet werden. Die Verstärkungs- und/oder Verbindungsprofile können so gestaltet und befestigt werden, dass eine statische Belastungsfunktion für die gesamte Regal-Modul-Konstruktion übernommen werden kann.

Vorteilhaft sind eine hohe Festigkeit der gesamten Struktur, eine enorme Anzahl von Gestaltungsmöglichkeiten im Aufbau von Möbel aller Art, sowohl im Innenraum als auch im Freien, nachhaltiger Materialeinsatz, nicht brennbar, Geruchlos und Flüssigkeit resistent. Vorteilhaft ist auch die enorm verringerte Brandlast in Innenräumen durch Verwendung von nicht brennbares Material.

### Kurzbeschreibung der Zeichnungen

Weitere Ziele, Merkmale, Vorteile und Anwendungsmöglichkeiten der erfindungsgemäßen Regal-Module ergeben sich aus der nachfolgenden Beschreibung eines Ausführungsbeispiels anhand der Zeichnungen.

### In den Zeichnungen zeigen

Fig. 1 zwei übereinander angeordnete Regal-Module in der Frontansicht mit vier in die jeweiligen Aufnahmen eingeschoben Verstärkungs- und/oder Verbindungsprofilen zur Verbindung der beiden Regal-Module, wobei das obere Regal-Modul in der Ansicht nach oben verschoben ist, um die Verstärkungs- und/oder Verbindungsprofile sichtbar zu machen;
Fign. 2a, 2b ein erfindungsgemäßes Regal-Modul mit Seitenwänden und Abdeckungen oben und unten sowie mit ein- (Fig. 2a) und ausgebauter (Fig. 2b) Tür in der Frontansicht;
Fign. 3a, 3b eine Ansicht eines ersten Regal-Moduls (Fig. 3b) mit Rückseite und ein zweites Regal-Modul (Fig. 3a), das um 90° gedreht ist und Befestigungsteile umfasst;
Fig. 4 ein Ausführungsbeispiel einer Zusammenstellung mehrerer Regal-Module.

### Ausführung der Erfindung

Wie aus Fig. 1 ersichtlich, bestehen die erfindungsgemäßen Regal-Module 1, 1', 1" aus einem als Quader ausgebildeten Basisrahmen 10, der aus zumindest zwei gegenüberliegend identisch ausgebildeten Seitenwänden 100 und mindestens einer oberen Abdeckung 101' und/oder unteren Abdeckung 101" gebildet ist, wobei die Seitenwände 100 und die mindestens eine Abdeckung 101', 101" zur Bildung des Basisrahmens 10 miteinander verschraubt und/oder vernietet sind und die Basisrahmen 10 mehrerer Regal-Module 1, 1', 1" ausgeführt sind, nebeneinander, übereinander und/oder übereinander versetzt, gestellt und miteinander befestigt werden zu können.

In einer besonders vorteilhaften Ausführungsform der Erfindung sind die Regal-Module 1, 1', 1" ausgeführt sind, dass bei zwei oder mehr übereinander angeordneten Regal-Modulen 1, 1', 1" zwischen den einzelnen Regal-Modulen 1, 1', 1" eine oder mehrere Abdeckungen 101', 101 " entfallen, wodurch ein höheres Raumvolumen entsteht.

In einer weiterem Ausführungsform der Erfindung ist mindestens ein Befestigungsteil 12 vorgesehen, mittels dem ein Regal-Modul 1, 1', 1" an einer Wand und/oder gedreht um 90° an einer Seitenwand 100 eines weiteren Regal-Moduls 1, 1', 1" befestigt werden kann.

Wie aus Fig. 3 ersichtlich, können die Regal-Module 1, 1', 1" weiterhin eine vorderseitige und/oder rückseitiger Tür 102 und/oder eine Rückwand 103 umfassen, die mit den Seitenwänden 100 des Basisrahmens 10 verschraubt und/oder vernietet sind.

Eine weitere Ausführungsform der Erfindung sieht vor, dass die Regal-Module 1, 1', 1"ausgeführt sind, dass eine weitere Komplettierung zu einem vollständigen Regal-Modul 1 mit bevorzugt gleichen Teilen möglich ist.

Die Regal-Module 1, 1', 1" können aus mehrfach zusammengesetzten Stahlblechstrukturen bestehen, die in ihrer Kombination Wand und Raumkonstruktionen ermöglichen, die nach statischer Berechnung auch eine tragende Belastungsfunktion aufnehmen können und im Bauwesen zur architektonischen Gestaltung nutzbar sind.

### Liste der Bezugsziffern

- 1, 1', 1": Regal-Module
- 10: Basisrahmen
- 11: Verstärkungs- und/oder Verbindungsprofile
- 12: Befestigungsteil
- 100: Seitenwände
- 101': obere Abdeckung
- 101": untere Abdeckung
- 102: vorderseitige Tür
- 103: Rückwand
- 1000: Aufnahmen

## Patentansprüche

1. Regal-Module (1, 1', 1"), einzeln und kombiniert einsetzbar, bestehend aus einem als Quader ausgebildeten Basisrahmen (10) mit zumindest gegenüberliegend identisch ausgebildeten Seitenwänden (100) und mindestens einer oberen Abdeckung (101') und/oder unteren Abdeckung (101"), wobei die Seitenwände (100) und die mindestens eine Abdeckung (101', 101") zur Bildung des Basisrahmens (10) miteinander verschraubt und/oder vernietet sind und die Basisrahmen (10) mehrerer Regal-Module (1, 1', 1") ausgeführt sind, nebeneinander, übereinander und/oder übereinander versetzt, gestellt und miteinander befestigt werden zu können,
**dadurch gekennzeichnet, dass**
die Regal-Module (1, 1', 1") mehrere Verstärkungs- und/oder Verbindungsprofile (11) umfassen, die in entsprechend korrespondierende Aufnahmen (1000) der Seitenwände (100) einschiebbar sind und mittels derer übereinander sowie verwindungssteif miteinander verbundene Seitenwände (100) geschaffen werden.

2. Regal-Module (1, 1', 1") nach Anspruch 1,
**dadurch gekennzeichnet, dass**
sie ausgeführt sind, dass bei zwei oder mehr übereinander angeordneten Regal-Modulen (1, 1', 1") zwischen den einzelnen Regal-Modulen (1, 1', 1") eine oder mehrere Abdeckungen (101', 101") entfallen, wodurch ein höheres Raumvolumen entsteht.

3. Regal-Module (1, 1', 1") nach Anspruch 1 oder 2,
**dadurch gekennzeichnet, dass**
mindestens ein Befestigungsteil (12) vorgesehen ist, mittels dem ein Regal-Modul (1, 1', 1") an einer Wand und/oder gedreht um 90° an einer Seitenwand (100) eines weiteren Regal-Moduls (1, 1', 1 ") befestigt werden kann.

4. Regal-Module (1, 1', 1") nach einem der vorangegangenen Ansprüche,
**dadurch gekennzeichnet, dass**
sie eine vorderseitige und/oder rückseitiger Tür (102) und/oder Rückwand (103) umfassen, die mit den Seitenwänden (100) des Basisrahmens (10) verschraubt und/oder vernietet sind.

5. Regal-Module (1, 1', 1") nach einem der vorangegangenen Ansprüche,
**dadurch gekennzeichnet, dass**
sie ausgeführt sind, dass eine weitere Komplettierung zu einem vollständigen Regal-Modul (1) mit bevorzugt gleichen Teilen möglich ist.

6. Regal-Module (1, 1', 1") nach einem der vorangegangenen Ansprüche,
**dadurch gekennzeichnet, dass**
die Regal-Module (1, 1', 1") aus mehrfach zusammengesetzten Stahlblechstrukturen bestehen, die in ihrer Kombination Wand und Raumkonstruktionen ermöglichen, die nach statischer Berechnung auch eine tragende Belastungsfunktion aufnehmen können und im Bauwesen zur architektonischen Gestaltung nutzbar sind.
